# EUROPÄISCHE PATENTSCHRIFT

(11) **EP 0 038 287 B1**
(45) Veröffentlichungstag und Bekanntmachung des Hinweises auf die Patenterteilung: **16.11.1983**
(21) Anmeldenummer: 81730035.3
(22) Anmeldetag: 19.03.1981
(51) Int. Cl.: H01H 3/08, H01H 3/26, G05G 1/10

(54) **Drehgriff zur Handbetätigung eines Kraftantriebes**
Rotary handle for manual control of a power drive
Poignée rotative pour commande à la main d'une propulsion d'énergie

(30) Priorität: 15.04.1980 DE 3014829
(43) Veröffentlichungstag der Anmeldung: 21.10.1981
(73) Patentinhaber: SIEMENS AKTIENGESELLSCHAFT, 80333 München (DE)
(72) Erfinder: Preuss, Bernhard, D-1000 Berlin 45 (DE); Podszus, Werner, D-8551 Weissenohe (DE)

## Beschreibung

Die Erfindung betrifft einen Drehgriff von zylinderscheibenförmiger Grundform zur Handbetätigung eines Gerätes mit einem symmetrisch zu einer ideellen Durchmesserlinie angeordneten Steg und beiderseits desselben etwa parallel zur Zylinderachse angeordneten Griffflächen, wobei beiderseits des Steges je eine Schräge mit zu einander gegenläufiger Neigung angeordnet ist und diese Schrägen unter Vergrößerung bzw. Verringerung der Höhe der Griffflächen entlang der Durchmesserlinie von der Höhe des Steges ausgehen bzw. bis zur Höhe des Steges ansteigen.

Ein solcher Drehgriff ist durch die GB PS 869 125 bekannt geworden. Entsprechend dem vorgesehenen Anwendungszweck - Aufziehen von Uhren - ist der Drehgriff so bemessen, daß die Betätigung mit den Enden von Daumen und Zeigefinger erfolgt. Damit sind aber die auszuübenden Kräfte auf verhältnismäßig geringe Werte begrenzt.

Der Erfindung liegt die Aufgabe zugrunde, den Drehgriff so zu gestalten, daß er auch zur Ausübung größerer Kräfte geeignet ist, wie sie z. B. bei der Handbetätigung eines Kraftantriebes für elektrische Schaltgeräte auftreten. Dieser Vorgang ist dann von Bedeutung, wenn der Kraftantrieb nicht in der vorgesehenen Weise arbeitet, also insbesondere beim Ausfall der Stromversorgung eines Elektromotors oder wenn Druckluft bzw. ein anderes Medium vorübergehend nicht zur Verfügung steht. Dabei soll eine Verletzung der Hand vermieden werden, wenn während der Handbetätigung der Kraftantrieb wieder anläuft.

Gemäß der Erfindung wird diese Aufgabe dadurch gelöst, daß der Durchmesser des Drehgriffes und die Länge der Schrägen des menschlichen Daumens und des Zeigefingers bei eingeknickter Stellung angepaßt sind, daß der Drehgriff Bestandteil eines Motorantriebes für elektrische Schaltgeräte ist und ständig mit einer Welle des Motorantriebes in Eingriff steht und daß die Neigungen der Griffflächen in Abhängigkeit von der Drehrichtung des Motorantriebs so gewählt sind, daß beim Anlaufen des Motorantriebs die Finger vom Drehgriff abgleiten. Hierdurch wird nicht nur die angestrebte bequeme Ausübung der Antriebskräfte ermöglicht, sondern auch eine sichere Handhabung gewährleistet, weil der Drehgriff die Finger abweist und ihre Mitnahme verhindert, wenn während der Handhabung z. B. durch Wiederkehr der Hilfsenergie oder infolge einer Ferneinschaltung der Kraftantrieb überraschend in Gang gesetzt wird.

Es sind zwar bereits Drehgriffe bekannt, die mit einem Motorantrieb ständig im Eingriff stehen (US PS 3171 920). Um eine Mitnahme der Hand des Bedienenden zu vermeiden, ist der Drehgriff als im wesentlichen glatter zylindrischer Körper ausgebildet, was jedoch die Einleitung eines kräftigen Drehmoments bei griffgünstiger Handhabung erschwert.

Für die Verbindung des Drehgriffes mit dem Motorantrieb erweist es sich als günstig, wenn der Drehgriff eine Öffnung zum Aufstecken auf das Ende einer Welle eines Getriebes und wenigstens eine das Profil der Öffnung verengende Erhebung aufweist.

Die Figur 1 zeigt einen Motorantrieb in einer Seitenansicht.

Die Figur 2 zeigt in einer perspektivischen Darstellung einen Drehgriff, von dem eine Einzelheit in der Fig. 3 dargestellt ist.

In der Figur 1 ist strichpunktiert in seinen Umrissen ein Niederspannungs-Schutzschalter 1 der sogenannten Kompaktbauart dargestellt. Der Schutzschalter 1 besitzt ein Isolierstoffgehäuse 2, in dem um ein Drehlager3 ein Kipphebel 4 schwenkbar angeordnet ist. Der Kipphebel4 steht in nicht näher dargestellter Weise mit einem Schaltmechanismus in Verbindung, der in bekannter Weise bewegliche und feststehende Kontakte miteinander in Berührung zu bringen und wieder zu trennen gestattet. Außerdem enthält der Schutzschalter 1 Einrichtungen zur selbsttätigen Abschaltung bei Überlast und Kurzschluß. Der Schutzschalter 1 kann dabei so ausgebildet sein, wie dies z. B. in der DE-PS 28 11 441 oder DE-PS 28 17 667 beschrieben ist.

Auf den Kipphebel4 ist ein Betätigungshandgriff 5 aufgesetzt, der aus einer mittigen Erhebung 6 an der Frontseite des Schutzschalters 1 herausragt. Mit diesem Betätigungshandgriff wirkt ein als Ganzes mit 10 bezeichneter Motorantrieb zusammen, der mittels Schrauben 11 gleichfalls auf der Frontseite des Schutzschalters 1 befestigt ist. Zu den Hauptbestandteilen des Motorantriebes 10 gehört dabei eine Tragplatte 12, die mittels Abwinklungen oder angesetzter Winkelstücke und der bereits erwähnten Schrauben 11 an dem Gehäuse 2 befestigt ist. An der der Frontseite des Schutzschalters 1 zugewandten Seite der Tragplatte ist zwischen herausgedrückten Lappen 13 ein Schieber 14 in Richtung des Doppelpfeiles 15 verschiebbar geführt. Eine fensterartige Öffnung 16 des Schiebers 15 übergreift dabei das Ende des Betätigungshandgriffes 5 sowie einen auf diesen aufgesteckten zylindrischen Körper 17. Dieser ist durch eine Führungsbahn 20 gegen radiales Entweichen gesichert.

Auf der Tragplatte 12 ist ferner eine Motorgetriebeeinheit 21 befestigt, die aus einem Motor 22 mit parallel zu der Tragplatte 12 liegender Achse und einem Untersetzungsgetriebe 23 mit senkrecht zu der Tragplatte 12 stehender Drehachse besteht. Die Abtriebswelle 24 des Getriebes 23 trägt einen Kurbelarm 25 mit einem Kurbelzapfen 26. Dieser greift zwischen die Schenkel 27 einer Blattfeder 30 ein, die sich parallel zu der Ebene des Schiebers 14 und quer zu dessen Bewegungsrichtung (Doppe)pfeii15) erstreckt. Die Blattfeder 30 dient zur elastischen Kraftübertragung von der Motorgetriebeeinheit 21 auf den Schieber 14, derart, daß in den Endstellungen ein Toleranzausgleich herbeigeführt wird.

Zwei Endschalter 31 und 32, die gleichfalls auf der Tragplatte 12 befestigt sind und deren Betätigungshebel 33 und 34 mit einem durch eine Stufe 39 abgesetzten Fortsatz 35 des Schiebers 14 zusammenwirken, sorgen beim Ein- und Ausschalten des Schutzschalters 1 für die Stillsetzung des Motors 22. Alle erwähnten Komponenten des Motorantriebes sind nach außen durch eine Kappe 36 abgedeckt, die mit einer Öffnung zum Durchtritt eines Drehgriffes 37 versehen ist. Dieser ist auf einen dem Kurbelarm 25 gegenüberliegenden Wellenstumpf der Abtriebswelle 24 drehschlüssig aufgesteckt und gegen Abnahme durch einen Bund 38 gesichert. Der Drehgriff 37 steht somit ständig in Eingriff mit dem Untersetzungsgetriebe 23 und wird beim Ein- und Ausschalten des Schutzschalters 1 mittels des Motorantriebes 10 mitgedreht. Die Umfangsgeschwindigkeit ist dabei relativ niedrig, weil die Abtriebswelle 24 die am stärksten untersetzte Welle der Motorgetriebeeinheit 21 ist und zum Einschalten bzw. Ausschalten des Schutzschalters 1 jeweils ein Drehwinkel von nur etwa 180° zurückgelegt wird.

Die Gestaltung des Drehgriffes 37 ist der Fig. 2 zu entnehmen. Wie man erkennt, besitzt der Drehgriff bei etwa zylinderscheibenförmiger Grundform einen mittleren Steg 40, der symmetrisch zu einer ideellen Durchmesserlinie angeordnet ist. Zu beiden Seiten des Steges besitzt der Drehgriff 37 Griffflächen 41 und 42 sowie gegenläufige, durchgehende Schrägen 43 und 44. Der Durchmesser des Drehgriffes 37 und somit die Länge der Griffflächen und Schrägen ist etwa entsprechend den Längen des menschlichen Daumens und des Zeigefingers bei eingeknickter Stellung des Zeigefingers gewählt. Beim Aufliegen des Daumens auf der Schräge 43 und des abgeknickten Zeigefingers auf der Grifffläche44 läßt sich in den Drehgriff37 nur im Uhrzeigersinn ein Drehmoment einleiten. In der umgekehrten Drehrichtung bieten die Griffflächen 41 und 42 infolge ihrer abnehmenden Höhe keine ausreichende Angriffsmöglichkeit. Wird nun der Motorantrieb 10 überraschend in Betrieb gesetzt, wenn eine Bedienungsperson in der angegebenen Weise den Drehgriff betätigt, so werden die Finger von den Schrägen 43 und 44 ohne jede Verletzungsgefahr abgewiesen. Zur Sicherheit trägt dabei nicht nur die Form des Drehgriffes, sondern auch der Umstand bei, daß der Drehgriff mit der am stärksten untersetzten Welle, nämlich der Abtriebswelle 24 des Getriebes 23, verbunden ist und daher nur eine relativ geringe Umfangsgeschwindigkeit erreicht.

Der beschriebene Drehgriff ist nicht nur bei Motorantrieben entsprechend dem beschriebenen Ausführungsbeispiel, sondern auch für Kraftantriebe verwendbar, die mit Druckluft oder anderen Medien arbeiten. Ferner kann der Kraftantrieb mit Geräten beliebiger Art verwendet werden, bei denen die Aufgabe besteht, neben der Betätigung durch den Kraftantrieb auch die Möglichkeit einer Notbetätigung von Hand vorzusehen.

Die Fig. 3 zeigt den Drehgriff 37 teilweise von unten, d. h. von seiner einem Wellenstumpf 45 der Abtriebswelle 24 zugewandten Seite. Wie man erkennt, besitzt der Drehgriff 37 eine Öffnung 46, die dem beidseitig abgeflachten Wellenstumpf 45 entspricht. An beiden zylindrischen Flächen 47 der Öffnung 46 sind Vorsprünge bzw. Erhebungen 50 vorgesehen, die einstückig mit dem Material des Drehgriffes sind. Diese Erhebungen verengen das Profil der Öffnung 46 derart, daß der Drehgriff unter Verdrängung bzw. Verformung der Erhebungen auf den Wellenstumpf 45 aufsteckbar ist und der Drehgriff dadurch gegen Abnahme oder Abfallen gesichert ist. Hierdurch ergibt sich eine von dem Bund 38 des Drehgriffes 37 unabhängige Lagesicherung.

## Patentansprüche

1. Drehgriff (37) von zylinderscheibenförmiger Grundform zur Handbetätigung eines Gerätes (21) mit einem symmetrisch zu einer ideellen Durchmesserlinie angeordneten Steg (40) und beiderseits desselben etwa parallel zur Zylinderachse angeordneten Griffflächen (41, 42), wobei beiderseits des Steges (40) je eine Schräge (43, 44) mit zueinander gegenläufiger Neigung angeordnet ist und diese Schrägen unter Vergrößerung bzw. Verringerung der Höhe der Griffflächen entlang der Durchmesserlinie von der Höhe des Steges ausgehen bzw. bis zur Höhe des Steges ansteigen, dadurch gekennzeichnet, daß der Durchmesser des Drehgriffes (37) und die Länge der Schrägen (43, 44) der Länge des menschlichen Daumens und des Zeigefingers bei eingeknickter Stellung angepaßt sind, daß der Drehgriff (37) Bestandteil eines Motorantriebes (10) für elektrische Schaltgeräte (1) ist und ständig mit einer Welle (24) des Motorantriebes (10) in Eingriff steht und daß die Neigungen der Griffflächen in Abhängigkeit von der Drehrichtung des Motorantriebes (10) so gewählt sind, daß beim Anlaufen des Motorantriebes die Finger vom Drehgriff (37) abgleiten.

2. Drehgriff nach Anspruch 1, gekennzeichnet durch eine Öffnung (46) zum Aufstecken auf das Ende einer Welle (Wellenstumpf 45) eines Getriebes (23) und wenigstens eine das Profil der Öffnung (46) verengende Erhebung (50).

## Claims

1. A rotary knob (37) having the basic form of a cylindrical disc for the manual operation of a device (21), the knob having a bar (40) which is arranged symmetrically to an ideal diameter line and having gripping surfaces (41, 42) which are arranged on either side of said bar approximately parallel to the cylinder axis, wherein on the two sides of the bar (40), respective bevels are arranged (43, 44) which slope in opposite directions to one another, and these bevels start from the level of the bar along the diameter line or rise to the level of the bar, as the case may be, the height of the gripping surfaces increasing or decreasing as the case may be, characterised in that the diameter of the rotary knob (37) and the length of the bevels (43, 44) are matched to the length of the human thumb and of the forefinger in the bent state ; that the rotary knob (37) is a component part of a motor drive (10) for electrical switching apparatus (1) and is permanently engaged with a shaft (24) of the motor drive (10) ; and that the bevels of the gripping surfaces are so selected in dependence upon the direction of rotation of the motor drive (10), that when the motor drive starts, the fingers slip from the rotary knob (37).

2. A rotary knob as claimed in Claim 1, characterised by an aperture (46) for fixing onto the end of a spindle (pinion stub 45) of a gearing (23), and at least one elevation (50) which constricts the profile of the aperture (46).

## Revendications

1. Bouton tournant (37), possédant une configuration de base en forme de disque cylindrique, pour la commande manuelle d'un appareil (21), qui comporte une barrette (40) disposée symétriquement par rapport à un diamètre imaginaire et, de chaque côté de celle-ci, des surfaces de préhension (41, 42) disposées à peu près parallèlement à l'axe du cylindre, des surfaces inclinées (43, 44), d'inclinaison mutuellement opposée, étant respectivement disposées de part et d'autre de la barrette (40), et ces surfaces inclinées partant de la hauteur de la barrette ou remontant jusqu'à hauteur de la barrette suivant le diamètre, avec augmentation ou réduction de la hauteur des surfaces de préhension, caractérisé par le fait que le diamètre du bouton tournant (37) et la longueur des surfaces inclinées (43, 44) sont adaptés à la longueur du pouce humain et de l'index en position repliée, que le bouton tournant (37) est un élément constitutif d'une commande par moteur (10) pour des appareils de commutation électriques (1) et est couplé en permanence avec un arbre (24) de la commande par moteur (10), et que les inclinaisons des surfaces de préhension sont choisies, en fonction du sens de rotation de la commande par moteur (10), de manière que les doigts glissent du bouton tournant (37) lors du démarrage de la commande par moteur.

2. Bouton tournant suivant la revendication 1, caractérisé par une ouverture (46) pour l'enfi- chage sur l'extrémité d'un arbre (bout d'arbre 45) d'une transmission (23), et au moins une proéminence (50) rétrécissant le profil de l'ouverture (46).
